# EUROPÄISCHE PATENTSCHRIFT

(11) **EP 2 529 056 B1**
(45) Veröffentlichungstag und Bekanntmachung des Hinweises auf die Patenterteilung: **13.04.2022**
(21) Anmeldenummer: 11701622.0
(22) Anmeldetag: 27.01.2011
(51) Int. Cl.: E03C 1/084, B05B 1/30, B05B 1/16, B05B 1/18

(54) **STRAHLREGLER UND VERFAHREN ZUR STRAHLUMSTELLUNG**
JET REGULATOR AND JET ADJUSTMENT PROCESS
REGULATEUR DE JET ET PROCÈDE DE MODIFICATION DU JET

(30) Priorität: 29.01.2010 DE 102010006376
(43) Veröffentlichungstag der Anmeldung: 05.12.2012
(73) Patentinhaber: Grohe AG, 58653 Hemer (DE)
(72) Erfinder: GRANSOW, Eckhard, 58730 Fröndenberg (DE); BUSCHEY, Werner, 44805 Bochum (DE)
(86) Internationale Anmeldenummer: PCT/EP2011/000351
(87) Internationale Veröffentlichungsnummer: WO 2011/092008

(56) Entgegenhaltungen:
- WO-A1-2008/067903
- WO-A1-2008/067903
- DE-A1- 4 330 651
- DE-A1- 4 436 193
- DE-A1- 19 851 151
- DE-A1- 19 851 151
- US-A- 3 697 002
- US-A- 3 697 002
- US-A- 4 000 857
- US-A- 5 348 231

## Beschreibung

Die Erfindung betrifft einen Strahlregler für den Auslauf einer Sanitärarmatur oder für eine Brause.

Strahlregler, auch Luftsprudler oder Mischdüse genannt, befinden sich häufig am Wasserauslauf einer Sanitärarmatur und beeinflussen die Form und Art des Wasserstrahles. Je nach den verschiedensten landesspezifischen Gegebenheiten und unterschiedlichen Wasserdrücken soll der bestmögliche Strahl gewährleistet werden. Üblicherweise soll ein weicher nicht spritzender Strahl erzeugt und Wasser- und Energiekosten gespart werden. Es gibt Strahlregler mit belüftetem Strahl, laminarem Strahl und Brausestrahl.

Bei geringer Wassermenge kann durch einen Brausestrahl bestehend aus mehreren Einzelstrahlen eine größere Fläche mit Wasser benetzt werden als von einem laminaren Strahl. Bei höherem Wasserdruck und größerer Wassermenge ist ein Brausestrahl an einem Waschbecken weniger geeignet, weil er beim Auftreffen in das Becken viele Spritzer verursacht.

Aus der DE 44 36 193 A1 ist ein Strahlregler mit einer Lochplatte bekannt, mittels der der Wasserstrahl an sich ändernde Wasserdruckverhältnisse oder Wasserdruckschwankungen angepasst werden kann, indem Öffnungen in der Lochplatte mittels eines in der Schließstellung vorgespannten Ventils für den Durchfluss des Wassers freigegeben oder versperrt werden.

Aus der DE 198 51 151 A1 ist ein Durchflussbegrenzer für Sanitärarmaturen bekannt, der in Abhängigkeit von den herrschenden Druckverhältnissen den Ausgangsströmungsquerschnitt zwischen mindestens zwei Werten verändern kann.

Aus der US 3,697,002 ein weiterer Durchflussbegrenzer bekannt, der durch eine flexible zylindrische Scheibe eine konstante Durchflussrate des Fluids bewirkt.

Schließlich ist aus der WO 2008/067903 A1 ein weiterer Durchflussbegrenzer bekannt, der mit einem elastischen Drosselkörper ausgestattet ist. Der Drosselkörper begrenzt zwischen sich und einer Gehäusewandung ein sich unter dem Druck des durchströmenden Fluids verändernden Steuerspalt.

Die US-Patentschrift US5348231 beschreibt einen Strahlbildner mit zwei unterschiedlichen Strahlarten, die manuell eingestellt werden können. Der Strahlbildner weist eine Membran und eine elastische Auskleidung auf, die in ihrem Inneren eine Ventilkammer definiert.

Die Druckschrift US 4000857A beschreibt eine Strömungssteuereinrichtung, die eine konstante Strömungsrate beibehält und so angeordnet ist, dass sie einen regulierten, luftdurchmischten Strahl auf der Auslassseite erzeugt.

Die Druckschrift DE4436193A1 beschreibt einen Strahlregler für einen Wasserauslauf mit einer stromaufwärts vor einer oder mehreren Wasseraustrittsdüse(n) angeordneten, verschließbaren Lochplatte, wobei der Lochplatte separate Strömungskammern nachgeschaltet sind, an deren stromabwärts gelegenen Endbereich jeweils eine oder mehrere Wasseraustrittsdüse(n) angeordnet ist.

Vor diesem Hintergrund besteht die Aufgabe der Erfindung darin, eine Funktionsverbesserung für Sanitärarmaturen und Brausen mit verschiedenen Strahlarten zu bewirken.

Die Aufgabe wird durch einen Strahlregler mit den Merkmalen des Patentanspruchs 1 und Verfahren mit den Merkmalen der Patentansprüche 12 und 13 zur Strahlumstellung gelöst. Vorteilhafte Weiterbildungen sind Gegenstand von Unteransprüchen.

Mit der Erfindung wird ein Strahlregler für den Auslauf einer Sanitärarmatur oder eine Brause bereitgestellt, der wenigstens zwei Strömungskammern oder Strömungskanäle umfasst, die jeweils eine Einströmöffnung und jeweils eine oder mehrere Wasseraustrittsöffnungen aufweisen. Die Steuerung des Zuflusses je Strömungskammer oder Strömungskanal erfolgt durch ein einziges Ventil mit einem elastischen Ventilkörper, der stromaufwärts der Strömungskammer oder Strömungskanäle angeordnet ist und die Einströmöffnungen wahlweise verschließt oder freigibt, wobei eine Verformung des elastischen Ventilkörpers und somit eine Änderung der Ventilstellung durch eine Änderung des anstehenden Wasserdrucks oder durch mechanische Betätigung mittels eines Stellelements erfolgt. Ein Verschließen der Einströmöffnung der Strömungskammer oder des Strömungskanals ist durch Anlage eines Teils des elastischen Ventilkörpers an einer Dichtfläche vorgesehen, wobei die Dichtfläche durch eine Gehäusewand des Strahlreglers gebildet wird.

Ein Strahlregler weist üblicherweise ein Gehäuse mit einem Außengewinde auf, das im Auslauf einer Sanitärarmatur eingeschraubt werden kann. Die Strömungskammern oder Strömungskanäle werden durch das Gehäuse und Trennwände geformt, wobei die Trennwände gegebenenfalls durch lösbare Einsätze oder Einlegeteile im Gehäuse gebildet werden können. Die Strömungskammern oder Strömungskanäle weisen an ihrem abschließenden Ende, beispielsweise im Gehäuseboden, Wasseraustrittsöffnungen verschiedenster Art oder wiederum Einsätze in Form von Sieben oder Strahlbildnern auf, die für die Form des austretenden Wasserstrahls sorgen.

Gemäß einer Weiterbildung der Erfindung sind die Strömungskammern oder Strömungskanäle konzentrisch angeordnet. Vorteilhafterweise ist der elastische Ventilkörper so positioniert und so geformt, dass er einen Teil der Strömungskammern oder Strömungskanäle bildet. Gemäß der Erfindung weist der elastische Ventilkörper eine Kreisringform auf. Der elastische Ventilkörper kann auch formschlüssig mit einem Einsatz oder Einlegeteil verbunden sein, der ein Teil der Strömungskammern oder Strömungskanäle ist oder einen Strömungskanal beinhaltet.

Gemäß einer Weiterbildung der Erfindung weist der elastische Ventilkörper wenigstens eine Lippe oder Klappe auf.

Als Material für den Ventilkörper sind Elastomere, die auch gemäß den Trinkwasser-Richtlinien eingesetzt werden dürfen, besonders geeignet.

Je nachdem bei welchem anstehenden Wasserdruck die Umstellung des Wassers von einer auf die andere Strahlart erfolgen soll, können die Form des Ventilkörpers und somit die Form der Lippen oder Klappen, die durch den anstehenden Wasserdruck bewegt werden sollen, unterschiedlich ausgeformt sein. Die Querschnitte und die Steifigkeit der Lippe oder Klappe können je nach Bedarf konstant sein oder über deren Länge, von der Einspannstelle am Kreisring bis zur Dichtfläche, einen Sprung aufweisen. Eine Ausgestaltung der Erfindung sieht beispielsweise vor, dass an dem Ventilkörper zwei Lippen Oder Klappen mit jeweils unterschiedlicher

Steifigkeit vorgesehen sind. Der Kreisring des Ventilkörpers bildet eine Trennwand zwischen den Strömungskanälen.

Der Ventilkörper ist formschlüssig mit dem Einsatz verbunden, so dass die Lippe einen definierten Spalt bildet.

Die Dichtfläche, an der ein Teil des Ventilkörpers, eine seiner Lippen oder seiner Klappen zum Verschließen der Einströmöffnung einer Strömungskammer oder eines Strömungskanals anliegt wird gemäß der Erfindung durch eine Gehäusewand, bzw. von der Innenseite einer Gehäusewand des Strahlreglers gebildet. Die Dichtfläche kann jedoch auch durch ein mittig angeordnetes Einsatzelement, das beispielsweise eine zylindrische oder stempelartige Form aufweist, gebildet werden. Die Lippen oder Klappen des Ventilkörpers sind jeweils derart angeordnet oder befestigt, dass in der Öffnungsposition des Ventils ein definierter Spalt zwischen Dichtfläche und Lippe oder Klappe gebildet ist. In geschlossener Ventilstellung kann der Ventilkörper oder ein Teil von ihm flächig an einer Dichtfläche anliegen oder nur durch eine Kante zur Anlage an der Dichtfläche gelangen und somit den definierten Spalt verschließen.

Je nach gewünschter Strahlart kann in der Wasseraustrittsöffnung einer Strömungskammer oder eines Strömungskanals ein Strahlbildner oder ein Sieb zur Erzeugung eines Laminar- oder Mousseurstrahls vorgesehen sein. Alternativ dazu können einzelne mit Abstand zueinander angeordnete Wasseraustrittsöffnungen in einer Strömungskammer oder einem Strömungskanal vorgesehen sein, so dass ein Brausestrahl mit mehreren Einzelstrahlen geformt wird. Werden zur Erzeugung der Strömungskammern oder der Strömungskanäle Einsätze oder Einlegeteile mit Wasserdurchtrittsöffnungen oder -bohrungen verwendet, ist es von Vorteil, wenn zwischen dem Einsatz, der einen Strömungskanal bildet oder beinhaltet und dem Gehäuseboden des Strahlreglers ein elastisches Dichtelement vorgesehen ist, das rohrförmige Ansätze aufweist, die die Wasseraustrittsöffnungen am Gehäuseboden durchdringen. Die rohrförmigen Ansätze wirken wie Wasseraustrittsdüsen, die die Einzelstrahlen für einen Brausestrahl erzeugen. Die Dichtelemente bestehen üblicherweise auch aus einem Elastomer. Neben der Funktion, die Brausestrahlen zu formen und zu dosieren, weisen sie auch eine Entkalkungsfunktion auf. Ablagerungen von Kalk aus dem austretenden Wasser auf dem Dichtelement bzw. den Wasseraustrittsdüsen sind zwar möglich, können jedoch durch leichte mechanische Einwirkung auf die rohrförmigen Ansätze entfernt werden.

Gemäß der Erfindung soll es möglich sein, bei unterschiedlichen anstehenden Wasserdrücken, die entweder aus der Stellung des Absperrventils oder aus den haustechnischen Gegebenheiten resultieren, automatisch unterschiedliche Strahlbilder oder Strahlarten zu erzeugen, so dass beispielsweise zum Händewaschen jeweils die effizienteste Strahlart genutzt werden kann.

Bei geringem Wasserdruck soll dennoch eine große Fläche benetzt werden, bei hohem Wasserdruck soll Spritzen beim Auftreffen des Strahls vermieden werden.

Daher wird mit der Erfindung ein Verfahren zur Strahlumstellung bei einer Sanitärarmatur mit einem Strahlregler, der im Auslauf der Sanitärarmatur vorgesehen ist, oder einem Strahlregler für eine Brause bereitgestellt, der wenigstens zwei Strömungskammern oder Strömungskanäle umfasst, die jeweils eine Einströmöffnung und jeweils eine oder mehrere Wasseraustrittsöffnungen aufweisen und in dem ein Ventil mit einem elastischen Ventilkörper angeordnet ist. Bei geschlossenem Absperrventil versperrt ein elastischer Ventilkörper oder ein Teil von ihm eine erste Einströmöffnung einer ersten Strömungskammer oder eines ersten Strömungskanals und gibt gleichzeitig eine Einströmöffnung einer zweiten Strömungskammer oder eines zweiten Strömungskanals für die zufließende Wassermenge frei, so dass durch die dort vorhandenen Wasseraustrittsöffnungen eine erste Strahlart, beispielsweise ein Brausestrahl mit Einzelstrahlen geformt wird.

Bei erhöhtem oder ansteigendem Wasserdruck erfolgt eine Verformung des Ventilkörpers derart, dass dieser an einer Dichtfläche des Strahlreglers zur Anlage kommt und die geöffnete Einströmöffnung der zweiten Strömungskammer oder des zweiten Strömungskanals versperrt. Bei Erreichen eines definierten Grenzdrucks sind somit beide Einströmöffnungen durch den Ventilkörper versperrt. Nach weiterer Erhöhung des Wasserdrucks tritt eine weitere Verformung des Ventilkörpers ein, derart, dass die Einströmöffnung der ersten Strömungskammer oder des ersten Strömungskanals freigegeben wird und das zufließende Wasser durch die dort vorhandene Wasseraustrittsöffnung bzw. die Wasseraustrittsöffnungen die Sanitärarmatur oder die Brause verlässt und eine zweite Strahlform aufweist, der beispielsweise als Laminar- oder Mousseurstrahl geformt sein kann.

Eine Weiterbildung der Erfindung sieht vor, dass zusätzlich zur automatischen bzw. zur wasserdruckabhängigen Strahlumstellung eine mechanische Strahlumstellung möglich ist. Hierbei ist bei dem Verfahren zur Strahlumstellung bei einer Sanitärarmatur mit einem Strahlregler, der im Auslauf der Sanitärarmatur vorgesehen ist und der wenigstens zwei Strömungskammern oder Strömungskanäle umfasst, die jeweils eine Einströmöffnung und jeweils eine oder mehrere Wasseraustrittsöffnungen aufweisen und in dem ein Ventil mit einem elastischen Ventilkörper angeordnet ist, vorgesehen, dass das zufließende Wasser aufgrund einer ersten geöffneten und einer zweiten geschlossenen Lippe des Ventilkörpers durch eine erste Einströmöffnung in die erste Strömungskammer oder Strömungskanal eingeleitet wird und durch die dort vorhandenen Wasseraustrittsöffnungen zu einer ersten Strahlart, beispielsweise einem Brausestrahl mit Einzelstrahlen geformt wird. Zur Umstellung der Strahlart wird mittels eines mechanischen Stellelements eine Verformung der ersten geöffneten Lippe des Ventilkörpers verursacht, derart dass diese an einer Dichtfläche des Strahlreglers zur Anlage kommt und die geöffnete erste Einströmöffnung versperrt. Gleichzeitig oder darauffolgend wird mittels Bewegung des mechanischen Stellelements eine Verformung der zweiten geschlossenen Lippe des Ventilkörpers verursacht, derart dass die Einströmöffnung der zweiten Strömungskammer oder des zweiten Strömungskanals freigegeben wird und das zufließende Wasser durch die vorhandene Wasseraustrittsöffnung oder Wasseraustrittsöffnungen ausströmt und beispielsweise zu einem Laminar- oder Mousseurstrahl geformt wird.

Ein Ausführungsbeispiel der Erfindung ist in der Zeichnung dargestellt und wird im Folgenden näher beschrieben. In den Zeichnungsunterlagen bezeichnen gleiche Bezugszeichen gleiche Funktionsteile. Es zeigt in der Zeichnung die
- Figur 1: einen Schnitt durch einen erfindungsgemäßen Strahlregler in einer ersten Ausführungsform bei geschlossenem Absperrventil oder geringem anstehenden Wasserdruck;
- Figur 2: einen Schnitt durch den Strahlregler aus Figur 1 bei definiertem anstehenden Grenzdruck;
- Figur 3: einen Schnitt durch den Strahlregler aus Figur 1 und 2 bei erhöhtem Wasserdruck;
- Figur 4: einen Schnitt durch einen erfindungsgemäßen Strahlregler in einer zweiten Ausführungsform bei geschlossenem Absperrventil oder geringem anstehenden Wasserdruck;
- Figur 5: einen Schnitt durch den Strahlregler aus Figur 4 bei erhöhtem Wasserdruck;
- Figur 6: einen Schnitt durch einen erfindungsgemäßen Strahlregler gemäß der ersten Ausführungsform mit zusätzlichem mechanischem Stellelement ;
- Figur 7: einen Schnitt durch den Strahlregler aus Figur 6 mit verformtem Ventilkörper und veränderter Position des Stellelements;
- Figur 8: einen Schnitt durch den Strahlregler aus Figur 6 und 7 mit verformtem Ventilkörper und veränderter Position des Stellelements;
- Figur 9: einen Schnitt durch einen Strahlregler in einer dritten Ausführungsform.

Die Figuren 1 bis 3 zeigen einen Schnitt durch einen erfindungsgemäßen Strahlregler 1, mit einem Gehäuse 11, dessen Außenkontur dem Auslauf einer Sanitärarmatur angepasst ist und dessen Innenkontur einen Teil einer Strömungskammer oder eines Strömungskanals 12 definiert. Der vorliegende Strahlregler 1 weist zwei Strömungskanäle 12, 13 auf, die konzentrisch zueinander angeordnet sind. In dem Strahlregler 1 ist ein Ventil mit einem kreisringförmigen elastischen Ventilkörper 15 vorgesehen, dessen Öffnungs- und Schließpositionen durch eine Verformung des Ventilkörpers 15 und dessen Zusammenwirken mit unterschiedlichen Dichtflächen 111, 161 erzielt werden. Der elastische Ventilkörper 15 besitzt zwei unterschiedlich geformte Lippen 151, 152, die nach beiden Seiten des Ventilkörpers auskragen. Der Ventilkörper 15 wird durch die untere Öffnung des Gehäuses 11 in den Strahlregler 1 eingeschoben und bildet gleichzeitig einen Fortsatz einer Strömungskanalwand. Anschließend wird ebenfalls durch die untere Öffnung des Gehäuses ein stempelförmiger Einsatz 16 in den Strahlregler 1 eingesetzt, an den sich eine Lippe 152 des Ventilkörpers anschmiegt, somit vorgespannt wird und einen dichten Abschluss des entstandenen Strömungskanals 13 an der Einströmöffnung bildet. Im Anschluss an den stempelförmigen Einsatz 16 wird stromabwärts ein Sieb oder ein Strahlbildner 14 in die Wasseraustrittsöffnung 131 des Strömungskanals 13 eingesetzt oder eingeschraubt, mit deren Unterstützung ein laminarer Strahl oder ein Mousseurstrahl erzeugt werden kann.

Aus Figur 1 wird ersichtlich, dass die Lippe 152 frei auskragt und die Einströmöffnung zum Strömungskanal 12 freigibt. Bei geringer Wassermenge fließt das Wasser durch diese Einströmöffnung und wird durch die Wasseraustrittsöffnungen 121 insgesamt zu einem Brausestrahl mit mehreren Einzelstrahlen geformt.

Figur 2 zeigt den Strahlregler aus Figur 1 bei erhöhtem Wasserdruck. Mit der Geometrie des elastischen Ventilkörpers 15 und den zugehörigen Materialeigenschaften ist das System so eingestellt, dass bei dem dargestellten definierten Grenzdruck die Lippe 151 schließt, indem sie an einer Dichtfläche 111 des Gehäuses 11 zur Anlage kommt, während die Lippe 152 noch geschlossen ist.

Figur 3 zeigt den Strahlregler aus Figur 2 nach einer definierten Zunahme des Wasserdrucks. Die Lippe 152 wird verformt und gleitet entlang der Dichtfläche 161 des stempelförmigen Einsatzes 16 und gibt die Einströmöffnung des Strömungskanals 13 frei. Das Wasser fließt somit zu der Wasseraustrittsöffnung 131, in der der Strahlbildner 14 eingesetzt ist und somit als Strahlbildner für einen Mousseurstrahl dient.

Die Figuren 4 und 5 zeigen ein weiteres Ausführungsbeispiel für einen erfindungsgemäßen Strahlregler 1, dessen elastischer Ventilkörper 15 eine andere Geometrie aufweist, dessen Wirkungsweise jedoch dem zuvor beschriebenen Grundprinzip entspricht.

Die Figuren 6 und 7 zeigen jedoch den Strahlregler 1 mit dem elastischen Ventilkörper 15 aus den Figuren 1 bis 3, dessen automatische Funktion der Strahlumstellung aufgrund einer Erhöhung oder Verringerung des anstehenden Wasserdrucks durch ein Zusatzelement zum Blockieren der Öffnungen im Bereich des elastischen Ventilkörpers 15 erweitert werden kann. Hierbei erfolgt die Verformung des Ventilkörpers 15 durch ein mechanisches Stellelement 17. Die Figuren 6 bis 8 zeigen das mechanische Stellelement 17 in Form eines Ringschiebers, der von außen durch Verschieben entlang des Gehäuses betätigt werden kann. In Figur 6 steht der Ringschieber in einer mittleren neutralen Position, so dass er keine Auswirkung auf den elastischen Ventilkörper 15 hat. Die Lippe 152 des Ventilkörpers 15 steht unter Vorspannung, liegt an der Dichtfläche 161 des stempelförmigen Einsatzes 16 an und verschließt die Einströmöffnung zum Strömungskanal 13. Sie gibt jedoch die Einströmöffnung zum Strömungskanal 12 frei. In dieser Stellung des mechanischen Stellelements 17 ist die Wirkungsweise des Strahlreglers 1 mit der in den Figuren 1 bis 3 dargestellten Ausführungsform identisch.

In Figur 7 befindet sich der Ringschieber an einem oberen Anschlagpunkt. Er drückt mit seinem innenliegenden Nocken die Lippe 151 an eine Dichtfläche 111 des Gehäuses 11, so dass die Einströmöffnung der Strömungskammer 12 verschlossen und die Einströmöffnung zur Strömungskammer 13 geöffnet wird. Somit ist die Funktion des Brausestrahls an dem Strahlregler 1 gesperrt.

Figur 8 schließlich zeigt das mechanische Stellelement 17 in der Position, in der dieser den Ventilkörper 15 derart verformt, dass dessen Lippe 152 zur Anlage an die Dichtfläche 161 des stempelförmigen Einsatzes 16 gelangt und somit die Einströmöffnung zur Strömungskammer 13 versperrt.

Figur 9 zeigt schließlich einen Schnitt durch einen erfindungsgemäßen Strahlregler 1 in einer weiteren Ausführungsform. Das Gehäuse 11 des Strahlreglers 1 ist ebenfalls dem Auslauf einer Sanitärarmatur angepasst. Die Strömungskammer 13 und die Strömungskanäle 12 werden jedoch durch einen weiteren Einsatz 18 definiert. Der ringförmige Einsatz 18 beinhaltet die Strömungskanäle 12. Bei diesem Ausführungsbeispiel ist der elastische Ventilkörper 15 formschlüssig mit dem Einsatz 18 verbunden. Die Öffnungs- und Schließpositionen werden auch hier durch eine Verformung des Ventilkörpers 15 und dessen Zusammenwirken mit unterschiedlichen Dichtflächen 161 und 181 erzielt. Um die Öffnung der Strömungskammer 13 zu verschließen, wirkt eine Kante der Lippe 152 mit der Dichtfläche 161 des stempelförmigen Einsatzes 16 zusammen. Die zweite Lippe 151 des elastischen Ventilkörpers 15 bildet mit der Dichtfläche 181 am Einsatz 18 einen definierten Spalt. Im geöffneten Zustand ist die Öffnung zum Strömungskanal 12 im Einsatz 18 freigegeben. Bei erhöhtem Wasserdruck senkt sich die Lippe 152 ab und verschließt die Öffnung des Strömungskanals 12 flächig.

Der definierte Spalt wird geschlossen und die Lippe 151 liegt flach auf der Dichtfläche 181 auf.

Bei diesem Strahlregler wird bei der Montage der Einsatz 18 mit dem Ventilkörper 15 durch die untere Öffnung des Gehäuses 11 in den Strahlregler 1 eingeschoben und bildet gleichzeitig die Strömungskanäle 12. Anschließend wird ebenfalls durch die untere Öffnung des Gehäuses der stempelförmige Einsatz 16 in den Strahlregler 1 eingesetzt, an den sich die Lippe 152 des Ventilkörpers 15 anschmiegt. Im Anschluss an den stempelförmigen Einsatz 16 wird stromabwärts ein Sieb oder ein Strahlbildner 14 in die Wasseraustrittsöffnung 131 des Strömungskanals 13 eingesetzt oder eingeschraubt, mit deren Unterstützung ein Laminar- oder ein Mousseurstrahl erzeugt werden kann.

Bevor der Gehäuseboden des Strahlreglers 1 an dessen Gehäuse geschraubt wird, wird noch ein Dichtelement 19 eingelegt, das mit seinen rohrförmigen Ansätzen 191 die Wasseraustrittsöffnungen 121 im Gehäuseboden durchdringt. Neben der Abdichtung des Einsatzes 18 gegenüber dem Gehäuse des Strahlreglers 1 bildet das Dichtelement 19 mit seinen rohrförmigen Ansätzen 191 Wasseraustrittsdüsen, mit welchen die Einzelstrahlen eines Brausestrahls geformt werden.

### Bezugszeichenliste

- 1: Strahlregler
- 11: Gehäuse
- 111: Dichtfläche
- 12: Strömungskanal / Strömungskammer
- 121: Wasseraustrittsöffnung
- 13: Strömungskanal / Strömungskammer
- 131: Wasseraustrittsöffnung
- 14: Strahlbildner, Siebeinsatz
- 15: elastischer Ventilkörper
- 151: Lippe
- 152: Lippe
- 16: stempelförmiges Einsatzelement
- 161: Dichtfläche
- 17: Stellelement
- 18: Einsatz
- 181: Dichtfläche
- 182: formschlüssige Verbindung
- 19: Dichtelement
- 191: rohrförmige Ansätze

## Patentansprüche

1. Strahlregler (1)
- für den Auslauf einer Sanitärarmatur oder für eine Brause,
- der wenigstens zwei Strömungskammern oder Strömungskanäle (12, 13) umfasst, die
- - jeweils eine Einströmöffnung und
- - jeweils eine oder mehrere Wasseraustrittsöffnungen (121, 131) aufweisen,
wobei
- - ein einziges Ventil mit einem elastischen Ventilkörper (15) zur Steuerung des Zuflusses in die wenigstens zwei Strömungskammern oder Strömungskanäle (12, 13) vorgesehen ist,
- - das stromaufwärts der Strömungskammern oder Strömungskanäle (12, 13) angeordnet ist, und
- - die Einströmöffnungen wahlweise verschließt oder freigibt, um verschiedene Strahlarten zu bewirken,
- - wobei das Verschließen oder Freigeben der Einströmöffnungen der jeweiligen Strömungskammer oder des jeweiligen Strömungskanals (12, 13) durch eine Verformung des elastischen Ventilkörpers (15) vorgesehen ist und die Verformung des elastischen Ventilkörpers (15) und somit eine Änderung der Ventilstellung durch eine Änderung des anstehenden Wasserdrucks oder durch mechanische Betätigung mittels eines Stellelements (17) erfolgt,
- -wobei das Verschließen einer der Einströmöffnungen durch Anlage eines Teils des elastischen Ventilkörpers (15) an einer Dichtfläche (111, 161, 181) vorgesehen ist, und
- - dass die Dichtfläche (111) durch eine Gehäusewand (11) des Strahlreglers (1) gebildet wird.

2. Strahlregler nach Anspruch 1, **dadurch gekennzeichnet, dass** die Strömungskammern oder Strömungskanäle (12, 13) konzentrisch angeordnet sind.

3. Strahlregler nach einem der Ansprüche 1 oder 2, **dadurch gekennzeichnet, dass** der elastische Ventilkörper (15) formschlüssig mit einem Einsatz (18) verbunden ist, der ein Teil der Strömungskammern oder Strömungskanäle ist oder einen Strömungskanal beinhaltet.

4. Strahlregler nach einem der vorhergehenden Ansprüche, **dadurch gekennzeichnet, dass** der elastische Ventilkörper (15) eine Kreisringform aufweist.

5. Strahlregler nach einem der vorhergehenden Ansprüche, **dadurch gekennzeichnet, dass** der elastische Ventilkörper (15) wenigstens eine Lippe (151, 152) oder Klappe aufweist.

6. Strahlregler nach Anspruch 4, **dadurch gekennzeichnet, dass** die Steifigkeit der Lippe oder Klappe konstant ist oder über deren Länge einen Sprung aufweist.

7. Strahlregler nach einem der Ansprüche 3 bis 5, **dadurch gekennzeichnet, dass** an dem elastischen Ventilkörper (15) zwei Lippen oder Klappen mit unterschiedlicher Steifigkeit vorgesehen sind.

8. Strahlregler nach einem der vorhergehenden Ansprüche, **dadurch gekennzeichnet, dass** in der Wasseraustrittsöffnung (131) einer Strömungskammer oder eines Strömungskanals (13) ein Strahlbildner oder ein Sieb (14) zur Erzeugung eines Laminar- oder Mousseurstrahls vorgesehen ist.

9. Strahlregler nach einem der vorhergehenden Ansprüche, **dadurch gekennzeichnet, dass** in einem Gehäuseboden des Strahlreglers Wasseraustrittsöffnungen (121) zur Erzeugung eines Brausestrahls mit mehreren Einzelstrahlen vorgesehen sind.

10. Strahlregler nach Anspruch 9, **dadurch gekennzeichnet, dass** zwischen dem Gehäuseboden und einem Einsatz (18), der einen Strömungskanal (12) bildet oder beinhaltet ein elastisches Dichtelement vorgesehen ist, das rohrförmige Ansätze aufweist, die die Wasseraustrittsöffnungen (121) zur Erzeugung eines Brausestrahls durchdringen.

11. Strahlregler nach einem der vorhergehenden Ansprüche, **dadurch gekennzeichnet, dass** als mechanisches Stellelement (17) ein Ringschieber vorgesehen ist, der verdrehbar oder entlang eines Gehäuses (11) des Strahlreglers (1) verschieblich angeordnet ist.

12. Verfahren zur Strahlumstellung bei einer Sanitärarmatur mit einem Strahlregler (1), der im Auslauf der Sanitärarmatur vorgesehen ist, oder einem Strahlregler für eine Brause, wobei dieser Strahlregler (1) wenigstens zwei Strömungskammern oder Strömungskanäle (12, 13) umfasst, die jeweils eine Einströmöffnung und jeweils eine oder mehrere Wasseraustrittsöffnungen (121, 131) aufweisen und in dem ein einziges Ventil mit einem elastischen Ventilkörper (15) angeordnet ist, wobei der elastische Ventilkörper (15) bei einem geschlossenen Absperrventil eine erste Einströmöffnung einer ersten Strömungskammer oder eines ersten Strömungskanals (13) versperrt und gleichzeitig eine Einströmöffnung einer zweiten Strömungskammer oder eines zweiten Strömungskanals (12) für die zufließende Wassermenge freigibt und diese durch die dort vorhandenen Wasseraustrittsöffnungen (121) zu einem Brausestrahl mit Einzelstrahlen geformt wird,
- wobei bei ansteigendem Wasserdruck eine Verformung des Ventilkörpers (15) erfolgt, derart, dass dieser an einer Dichtfläche (111) des Strahlreglers zur Anlage kommt und die geöffnete Einströmöffnung der zweiten Strömungskammer oder des zweiten Strömungskanals (12) versperrt,
- wobei nach Erreichen eines definierten Grenzdrucks beide Einströmöffnungen durch den Ventilkörper versperrt sind,
- wobei nach weiterer Erhöhung des Wasserdrucks eine weitere Verformung des Ventilkörpers (15) eintritt, derart, dass die Einströmöffnung der ersten Strömungskammer oder des ersten Strömungskanals (13) freigegeben wird und das zufließende Wasser durch die vorhandene Wasseraustrittsöffnung (131) zu einem Laminar- oder Mousseurstrahl geformt wird.

13. Verfahren zur Strahlumstellung bei einer Sanitärarmatur mit einem Strahlregler, der im Auslauf der Sanitärarmatur vorgesehen ist, wobei dieser Strahlregler wenigstens zwei Strömungskammern oder Strömungskanäle (12, 13) umfasst, die jeweils eine Einströmöffnung und jeweils eine oder mehrere Wasseraustrittsöffnungen (121, 131) aufweisen und in dem ein einziges Ventil mit einem elastischen Ventilkörper (15) angeordnet ist,
- wobei das zufließende Wasser aufgrund einer ersten geöffneten (151) und einer zweiten geschlossenen Lippe (152) des Ventilkörpers (15) durch eine erste Einströmöffnung in die erste Strömungskammer oder Strömungskanal (12) eingeleitet wird und durch die dort vorhandenen Wasseraustrittsöffnungen (121) zu einem Brausestrahl mit Einzelstrahlen geformt wird,
- wobei mittels eines mechanischen Stellelements (17) eine Verformung der ersten geöffneten Lippe (151) des Ventilkörpers (15) erfolgt, derart, dass diese in Folge ihrer Verformung an einer Dichtfläche (111) des Gehäuses (11) des Strahlreglers (1) zur Anlage kommt und die geöffnete erste Einströmöffnung versperrt und
- wobei mittels Bewegung des mechanischen Stellelements (17) gleichzeitig oder darauffolgend eine Verformung der zweiten geschlossenen Lippe (152) des Ventilkörpers (15) eintritt, derart, dass die Einströmöffnung der zweiten Strömungskammer oder des zweiten Strömungskanals (13) in Folge der Verformung der zweiten Lippe (152) freigegeben wird und das zufließende Wasser durch die vorhandene Wasseraustrittsöffnung (131) zu einem Laminar- oder Mousseurstrahl geformt wird.

## Claims

1. A jet regulator (1)
- for the outlet of a sanitary fitting or for a shower head,
- which comprises at least two flow chambers or flow channels (12, 13)
-- each having one inflow opening and
-- each having one or more water outlet openings (121, 131), wherein
-- a single valve having an elastic valve body (15) is provided for controlling the inflow into the at least two flow chambers or flow channels (12, 13),
-- which valve is arranged upstream of the flow chambers or flow channels (12, 13), and
-- selectively closes or opens the inflow openings to effect different types of jets,
-- wherein the closing or opening of the inflow openings of the respective flow chamber or the respective flow channel (12, 13) is provided by a deformation of the elastic valve body (15) and the deformation of the elastic valve body (15) and thus a change of the valve position is effected by a change of the applied water pressure or by mechanical actuation by means of an actuating element (17),
-- wherein the closing of one of the inflow openings is provided by placing a part of the elastic valve body (15) against a sealing surface (111, 161, 181), and
-- the sealing surface (111) being formed by a housing wall (11) of the jet regulator (1).

2. The jet regulator according to claim 1, **characterized in that** the flow chambers or flow channels (12, 13) are arranged concentrically.

3. The jet regulator according to any one of claims 1 or 2, **characterized in that** the elastic valve body (15) is form-fittingly connected to an insert (18) which is part of the flow chambers or flow channels or contains a flow channel.

4. The jet regulator according to any one of the preceding claims, **characterized in that** the elastic valve body (15) has a circular ring shape.

5. The jet regulator according to any one of the preceding claims, **characterized in that** the elastic valve body (15) has at least one lip (151, 152) or flap.

6. The jet regulator according to claim 4, **characterized in that** the stiffness of the lip or flap is constant or has a step over its length.

7. The jet regulator according to any one of claims 3 to 5, **characterized in that** two lips or flaps with different stiffness are provided on the elastic valve body (15).

8. The jet regulator according to any one of the preceding claims, **characterized in that** a spray plate or a sieve (14) for creating a laminar or mousseur jet is provided in the water outlet opening (131) of a flow chamber or a flow channel (13).

9. The jet regulator according to any one of the preceding claims, **characterized in that** water outlet openings (121) are provided in a housing base of the jet regulator for creating a spray jet with a plurality of individual jets.

10. The jet regulator according to claim 9, **characterized in that** an elastic sealing element is provided between the housing base and an insert (18) which forms or contains a flow channel (12), said sealing element having tubular extensions which penetrate the water outlet openings (121) to create a spray jet.

11. The jet regulator according to any one of the preceding claims, **characterized in that** an annular valve arranged rotatably or displaceably along a housing (11) of the jet regulator (1) is provided as a mechanical actuating element (17).

12. A method for jet adjustment in a sanitary fitting with a jet regulator (1) which is provided in the outlet of the sanitary fitting, or a jet regulator for a shower head, wherein this jet regulator (1) comprises at least two flow chambers or flow channels (12, 13), which each have an inflow opening and each have one or more water outlet openings (121, 131) and in which a single valve having an elastic valve body (15) is arranged, wherein the elastic valve body (15), when the shut-off valve is closed, blocks a first inflow opening of a first flow chamber or of a first flow channel (13) and at the same time opens an inflow opening of a second flow chamber or of a second flow channel (12) for the inflowing amount of water and the amount of water is formed into a spray jet with individual jets by the water outlet openings (121) present there,
- wherein with increasing water pressure, a deformation of the valve body (15) takes place in such a manner that the valve body comes to rest against a sealing surface (111) of the jet regulator and blocks the opened inflow opening of the second flow chamber or of the second flow channel (12),
- wherein after reaching a defined limit pressure both inflow openings are blocked by the valve body,
- wherein after further increase of the water pressure, a further deformation of the valve body (15) occurs such that the inflow opening of the first flow chamber or the first flow channel (13) is opened and the inflowing water is formed into a laminar or mousseur jet by the water outlet opening (131) present there.

13. The method for jet adjustment in a sanitary fitting with a jet regulator which is provided in the outlet of the sanitary fitting, wherein the jet regulator comprises at least two flow chambers or flow channels (12, 13) which each have an inflow opening and each have one or more water outlet openings (121, 131) and in which a single valve having an elastic valve body (15) is arranged,
- wherein the inflowing water, due to a first open lip (151) and a second closed lip (152) of the valve body (15), is introduced through a first inflow opening and into the first flow chamber or flow channel (12) and is formed into a spray jet having individual jets by means of the water outlet openings (121) present there,
- wherein by means of a mechanical actuating element (17) a deformation of the first opened lip (151) of the valve body (15) is effected in such a manner that as a result of its deformation, the lip comes to rest against a sealing surface (111) of the housing (11) of the jet regulator (1) and blocks the opened first inflow opening, and
- wherein, by means of movement of the mechanical actuating element (17), a deformation of the second closed lip (152) of the valve body (15) occurs simultaneously or subsequently in such a manner that the inflow opening of the second flow chamber or the second flow channel (13) is opened as a result of the deformation of the second lip (152) and the inflowing water is formed into a laminar or mousseur jet by the water outlet opening (131) present there.

## Revendications

1. Régulateur de jet (1)
- destiné à la sortie d'une robinetterie sanitaire ou à une douche,
- qui comprend au moins deux chambres d'écoulement ou canaux d'écoulement (12, 13), qui
-- comportent chacun un orifice d'afflux et
-- comportent chacun un ou plusieurs orifices de sortie d'eau (121, 131),
-- une seule soupape dotée d'un corps de soupape (15) élastique étant prévue, pour commander l'afflux dans les au moins deux chambres d'écoulement ou canaux d'écoulement (12, 13),
-- qui est placée en amont des chambres d'écoulement ou canaux d'écoulement (12, 13) et
-- qui ferme ou libère sélectivement les orifices d'afflux pour donner lieu à différents types de jets,
-- la fermeture ou la libération des orifices d'afflux de la chambre d'écoulement concernée ou du canal d'écoulement (12, 13) concerné étant prévue par une déformation du corps de soupape (15) élastique et la déformation du corps de soupape (15) élastique et ainsi une variation de la position de la soupape ayant lieu par une variation de la pression d'eau en attente ou par un actionnement mécanique au moyen d'un actionneur (17),
-- la fermeture de l'un des orifices d'afflux étant prévue par application d'une partie du corps de soupape (15) élastique sur une surface d'étanchéité (111, 161, 181), et
-- la surface d'étanchéité (111) étant formée par une paroi de boîtier (11) du régulateur de jet (1) .

2. Régulateur de jet selon la revendication 1, **caractérisé en ce que** les chambres d'écoulement ou canaux d'écoulement (12, 13) sont placé(e)s de manière concentrique.

3. Régulateur de jet selon l'une quelconque des revendications 1 ou 2, **caractérisé en ce que** le corps de soupape (15) élastique est relié par complémentarité de forme avec un insert (18), qui est une partie des chambres d'écoulement ou canaux d'écoulement ou qui contient un canal d'écoulement.

4. Régulateur de jet selon l'une quelconque des revendications précédentes, **caractérisé en ce que** le corps de soupape (15) élastique présente la forme d'un anneau circulaire.

5. Régulateur de jet selon l'une quelconque des revendications précédentes, **caractérisé en ce que** le corps de soupape (15) élastique comporte ou moins une lèvre (151, 152) ou un clapet.

6. Régulateur de jet selon la revendication 4, **caractérisé en ce que** la rigidité de la lèvre ou du clapet est constante ou présente une discontinuité sur leur longueur.

7. Régulateur de jet selon l'une quelconque des revendications 3 à 5, **caractérisé en ce que** sur le corps de soupape (15) élastique sont prévu (e) s deux lèvres ou clapets de rigidité di.

8. Régulateur de jet selon l'une quelconque des revendications précédentes, **caractérisé en ce que** dans l'orifice de sortie d'eau (131) d'une chambre d'écoulement ou d'un canal d'écoulement (13) est prévu un générateur de jet ou un tamis (14), destiné à générer un jet laminaire ou un jet de mousseur.

9. Régulateur de jet selon l'une quelconque des revendications précédentes, **caractérisé en ce que** dans un fond de boîtier du régulateur de jets sont prévus des orifices de sortie d'eau (121), destinés à générer un jet de douche composé de plusieurs jets individuels.

10. Régulateur de jet selon la revendication 9, **caractérisé en ce qu'**entre le fond de boîtier et un insert (18), qui forme ou qui contient un canal d'écoulement (12) est prévu un élément d'étanchéité élastique, qui comporte des embouts de forme tubulaire, qui traversent les orifices de sortie d'eau (121) pour générer un jet de douche.

11. Régulateur de jet selon l'une quelconque des revendications précédentes, **caractérisé en ce qu'**en tant qu'actionneur (17), il est prévu un anneau obturateur qui est placé de manière rotative ou déplaçable le long d'un boîtier (11) du régulateur de jet (1).

12. Procédé, destiné à changer le jet sur une robinetterie sanitaire dotée d'un régulateur de jet (1), qui est prévu sur la sortie de la robinetterie sanitaire, ou sur un régulateur de jet pour une douche, ledit régulateur de jet (1) comprenant au moins deux chambres d'écoulement ou canaux d'écoulement (12, 13), qui comportent chacun un orifice d'afflux et chacun un ou plusieurs orifices de sortie d'eau (121, 131) et dans lesquel(le)s est placée une unique soupape dotée d'un corps de soupape (15) élastique, lorsque une soupape d'arrêt est fermée, le corps de soupape (15) élastique, obstruant un orifice d'afflux d'une première chambre d'écoulement ou d'un premier canal d'écoulement (13) et libérant simultanément un orifice d'afflux d'une deuxième chambre d'écoulement ou d'un deuxième canal d'écoulement (12) pour le volume d'eau affluant et celui- ci étant transformé par les orifices de sortie d'eau (121) qui y sont présents en un jet de douche composé de jets individuels,
- lorsque la pression d'eau augmente, une déformation du corps de soupape (15) ayant lieu, de telle sorte que celui-ci vienne s'appliquer sur une surface d'étanchéité (111) du régulateur de jet et obstrue l'orifice d'afflux ouvert de la deuxième chambre d'écoulement ou du deuxième canal d'écoulement (12),
- à l'atteinte d'une pression limite définie, les deux orifices d'afflux étant obstrués par le corps de soupape,
- après une augmentation supplémentaire de la pression d'eau, une déformation supplémentaire du corps de soupape (15) intervenant, de telle sorte que l'orifice d'afflux de la première chambre d'écoulement ou du premier canal d'écoulement (13) soit libéré et que l'eau affluante soit formée par l'orifice de sortie d'eau (131) présent en un jet laminaire ou un jet de mousseur.

13. Procédé, destiné à changer le jet sur une robinetterie sanitaire dotée d'un régulateur de jet (1), qui est prévu sur la sortie de la robinetterie sanitaire, ledit régulateur de jet comprenant au moins deux chambres d'écoulement ou canaux d'écoulement (12, 13), qui comportent chacun un orifice d'afflux et chacun un ou plusieurs orifices de sortie d'eau (121, 131) et dans lesquel(le)s est placée une unique soupape dotée d'un corps de soupape (15) élastique,
- du fait d'une première lèvre (151) ouverte et d'une deuxième lèvre (152) fermée du corps de soupape (15), l'eau affluante étant introduite par un premier orifice d'afflux dans la première chambre d'écoulement ou le premier canal d'écoulement (12) et par les orifices de sortie d'eau (121) qui y sont présents, étant formée en un jet de douche composé de plusieurs jets individuels,
- à l'aide d'un actionneur (17) mécanique, une déformation de la première lèvre (151) ouverte du corps de soupape (15) ayant lieu, de telle sorte que suite à sa déformation, celle-ci vienne s'appliquer sur une surface d'étanchéité (111) du boîtier (11) du régulateur de jet (1) et obstrue le premier orifice d'afflux ouvert et
- par mise en mouvement de l'actionneur (17) mécanique, une déformation de la deuxième lèvre (152) fermée du corps de soupape (15) intervenant simultanément ou par la suite, de telle sorte que l'orifice d'afflux de la deuxième chambre d'écoulement ou du deuxième canal d'écoulement (13) soit libéré du fait de la déformation de la deuxième lèvre (152) et que l'eau affluante soit formée par l'orifice de sortie d'eau (131) qui y est présent en un jet laminaire ou un jet de mousseur.
